# EUROPÄISCHE PATENTSCHRIFT

(11) **EP 3 152 354 B1**
(45) Veröffentlichungstag und Bekanntmachung des Hinweises auf die Patenterteilung: **24.07.2019**
(21) Anmeldenummer: 15727353.3
(22) Anmeldetag: 29.05.2015
(51) Int. Cl.: D06F 39/06, D06F 35/00, D06F 39/02, D06F 37/02, D06F 37/26

(54) **HAUSHALTSGERÄT MIT EINEM LAUGENBEHÄLTER**
HOUSEHOLD APPLIANCE COMPRISING AN OUTER TUB
APPAREIL ÉLECTROMÉNAGER ÉQUIPÉ D'UN BAC À PRODUITS LESSIVIELS

(30) Priorität: 04.06.2014 DE 102014210624
(43) Veröffentlichungstag der Anmeldung: 12.04.2017
(73) Patentinhaber: BSH Hausgeräte GmbH, 81739 München (DE)
(72) Erfinder: FERRAZ MAINA, Rodrigo, 10405 Berlin (DE); SAGER, Martin, 13125 Berlin (DE)
(86) Internationale Anmeldenummer: PCT/EP2015/062014
(87) Internationale Veröffentlichungsnummer: WO 2015/185458

(56) Entgegenhaltungen:
- EP-A1- 2 022 884
- EP-A2- 2 025 798
- WO-A1-2013/092422
- WO-A2-2013/060602
- JP-A- H0 824 478

## Beschreibung

Die vorliegende Erfindung betrifft ein Haushaltsgerät mit einem Bauteil zum Führen oder Aufnehmen einer Waschlauge.

In Haushaltsgeräten, wie beispielsweise Waschmaschinen, kann Schaum entstehen. Der Schaum beim Waschen verschlechtert die Waschleistung. Beim Abpumpen
kann der Schaum auch eine Verschlechterung der Spülleistung verursachen. Außerdem kann der Schaum aus dem Haushaltsgerät austreten. Eine dichte Mischung von Luft und Waschlauge verringert zudem die Waschmechanik zwischen den einzelnen Wäschestücken. Im Sinnerschen Kreis, der eine Waschleistung beschreibt, spielt die Waschmechanik neben der Chemie, der Zeit und der Temperatur eine wichtige Rolle.

Bisher sind verfahrenstechnische Maßnahmen verwendet worden, um entstandenen Schaum beim Waschen, Schleudern oder Abpumpen zu entfernen. Diese Maßnahmen sind häufig mit einem Mehrverbrauch an Wasser und Zeit verbunden, so dass diese für die Umwelt oder den Kunden nicht von Vorteil sind.

Die Offenlegungsschrift WO 2013/060602 A2 beschreibt eine Waschmaschine mit einer Wäschetrommel, die mit einer hydrophoben Beschichtung ausgestattet ist.

Die Offenlegungsschrift EP 2 025 798 A2 beschreibt eine Einspülvorrichtung für eine Waschmaschine, die hydrophobe und hydrophile Oberflächen aufweist.

Die Offenlegungsschrift EP 2 022 884 A1 beschreibt eine Einspülvorrichtung für eine Waschmaschine.

Die Offenlegungsschrift WO 2013/092422 A1 beschreibt ein Bauteil eines Haushaltsgerätes mit einer Beschichtung.

Die Druckschrift DE 10 2009 027 933 A1 beschreibt ein Verfahren zum Erkennen von Schaum in einem mit einer Waschlauge angefüllten Laugenbehälter einer programmgesteuerten Wäschebehandlungsmaschine.

Die Druckschrift EP 12 981 95 B1 beschreibt ein Verfahren für die semiautomatische Dosierung von Wasch- und Reinigungsmitteln wie sie beispielsweise für die Geschirreinigung in Geschirrspülmaschinen eingesetzt werden.

Die Offenlegungsschrift DE 10 2008 010 517 A1 zeigt ein Hausgerät zum Trocknen von Wäsche, welches ein von Prozessluft umströmbares Bauteil aufweist. Das Bauteil hat ein Substrat aus Metall oder Kunststoff, welches eine der Prozessluft zugewandte Oberfläche aufweist. Diese Oberfläche trägt eine eine Anhaftung eines Fremdpartikels vermeidende Beschichtung.

Die Offenlegungsschrift DE 10 2007 036 007 A1 zeigt eine Einspülvorrichtung für eine Waschmaschine und Waschmaschine. Die Einspülvorrichtung weist eine Kammer auf, wobei die Oberflächen des Bodens der Kammer hydrophob und die Oberflächen der Seitenwände der Kammer hydrophil ausgebildet sind.

Die Offenlegungsschrift JP H08 24478 A offenbart eine Waschmaschine umfassend einen Speichertank, dessen Innenflächen mit Silikon versehen sind.

Es ist die der Erfindung zugrundeliegende Aufgabe, ein Haushaltsgerät anzugeben, bei dem ein Waschprozess effizienter durchgeführt werden kann.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einem Bauteil zum Führen oder Aufnehmen einer Waschlauge gelöst, bei dem das Bauteil eine Beschichtung zum Verringern der Oberflächenenergie einer Kontaktfläche des Bauteils mit der Waschlauge aufweist. Die Beschichtung ist ein Schauminhibitor. Dadurch wird beispielsweise der technische Vorteil erreicht, dass auf lösliche Schauminhibitoren in der Waschlauge verzichtet werden kann und Schaum im Bauteil auf schnelle Weise aufgelöst werden kann.

Die Beschichtung wirkt als Schauminhibitor, ist also nach einer Ausführungsform ein Schauminhibitor oder umfasst beispielsweise einen solchen. Die Beschichtung verhindert in vorteilhafter Weise die Schaumbildung schon bei seiner Entstehung. Die Schaumblasen werden erfolgreich zerstört und/oder verkleinert, wenn die Oberflächenspannung eines unlöslichen Materials der Beschichtung, das mit dem Schaum in Berührung kommt, kleiner ist als die Oberflächenspannung des Schaums selbst. Das heißt also beispielsweise, dass die Beschichtung vorzugsweise ausgebildet ist, eine Schaumbildung bei seiner Entstehung zu verhindern. Die Beschichtung ist vorzugsweise ausgebildet, Schaumblasen zu zerstören und/oder zu verkleinern.

In einer Ausführungsform umfasst die Beschichtung ein unlösliches Material, dessen Oberflächenspannung kleiner oder kleiner gleich einem vorbestimmten Oberflächenspannungsgrenzwert ist. Vorzugsweise ist die Oberflächenspannung des unlöslichen Materials kleiner als die Oberflächenspannung des Schaums. Der vorbestimmte Oberflächenspannungsgrenzwert hängt insbesondere von der Oberflächenspannung des Schaums ab.

Ein Schauminhibitor kann vorzugsweise als ein Entschäumer bezeichnet werden. Das heißt beispielsweise, dass die Beschichtung insbesondere ein Entschäumer ist oder einen solchen umfasst.

Die Beschichtung kann nach einer Ausführungsform Silikonöl(e) und/oder Polydimethylsiloxan als Schauminhibitoren umfassen.

Die Beschichtung kann vorzugsweise an jeder Stelle des Bauteils zum Aufnehmen einer Waschlauge angeordnet sein. Ist die Beschichtung beispielsweise an einer Austrittsstelle der Waschlauge angeordnet, kann die Entstehung von Schaum direkt an der Austrittsstelle verhindert werden.

In einer Ausführungsform umfasst das Haushaltsgerät mehrere Bauteile, die jeweils mit einer Beschichtung im Sinne der vorliegenden Erfindung versehen sind. Die jeweilige Beschichtung der Bauteile kann beispielsweise gleich oder vorzugsweise unterschiedlich ausgebildet sein.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine oder ein Kältegerät, wie z.B. ein Kühlschrank, ein Gefrierschrank oder eine Kühlgefrierkombination. Das kann aber auch ein Haushaltskleingerät sein, wie beispielsweise ein Warmwasserbereiter, ein Kaffeevollautomat oder eine Küchenmaschine.

Das Haushaltsgerät mit einem Bauteil zum Führen oder Aufnehmen einer Waschlauge ist nach einer Ausführungsform eine Waschmaschine. Unter einer Waschmaschine wird im Folgenden insbesondere eine Haushaltswaschmaschine verstanden, also eine Waschmaschine, die zur Haushaltsführung in Haushalten eingesetzt wird, und insbesondere dazu dient haushaltsübliche Wäsche in einer haushaltüblichen Menge bzw. einer haushaltsüblichen Häufigkeit zu behandeln. Diese Waschmaschine kann beispielsweise auch zusätzlich eine Trocknungsfunktion aufweisen. Eine Waschmaschine mit solch einer zusätzlichen Trocknungsfunktion wird auch Waschtrockner genannt.

In einer vorteilhaften Ausführungsform des Haushaltsgerätes umfasst die Beschichtung Silikon. Dadurch wird beispielsweise der technische Vorteil erreicht, dass die Oberflächenenergie effizient gesenkt werden kann.

In einer weiteren vorteilhaften Ausführungsform des Haushaltsgerätes ist die Beschichtung ein Silikonfilm. Dadurch wird beispielsweise der technische Vorteil erreicht, dass die Beschichtung mit einem geringen Materialeinsatz hergestellt werden kann.

In einer weiteren vorteilhaften Ausführungsform des Haushaltsgerätes umfasst die Beschichtung Polydimethylsiloxan. Dadurch wird beispielsweise ebenfalls der technische Vorteil erreicht, dass die Oberflächenenergie effizient gesenkt werden kann.

In einer weiteren vorteilhaften Ausführungsform des Haushaltsgerätes umfasst die Beschichtung ein hydrophobes Material. Dadurch wird beispielsweise der technische Vorteil erreicht, dass der Schaum in schneller Weise aufgelöst werden kann.

In einer weiteren vorteilhaften Ausführungsform des Haushaltsgerätes ist die Beschichtung auf das Bauteil aufgestrichen oder aufgesprüht. Dadurch wird beispielsweise der technische Vorteil erreicht, dass die Beschichtung in einfacher Weise aufgetragen werden kann.

In einer weiteren vorteilhaften Ausführungsform des Haushaltsgerätes ist die Beschichtung durch eine Folie gebildet, die auf das Bauteil aufgeklebt ist. Dadurch wird beispielsweise der technische Vorteil erreicht, dass die Beschichtung schnell angebracht werden kann.

In einer weiteren vorteilhaften Ausführungsform des Haushaltsgerätes ist das Bauteil ein Laugenbehälter für eine Waschtrommel. Dadurch wird beispielsweise der technische Vorteil erreicht, dass das Entstehen von Schaum im Inneren des Laugenbehälters verhindert und ein Wasserverbrauch des Haushaltsgerätes verringert wird.

In einer weiteren vorteilhaften Ausführungsform des Haushaltsgerätes ist die Beschichtung an einer Seitenwand des Laugenbehälters angeordnet. Dadurch wird beispielsweise der technische Vorteil erreicht, dass der Schaum effizient aufgelöst werden kann.

In einer weiteren vorteilhaften Ausführungsform des Haushaltsgerätes ist die Beschichtung in einem waagerechten Streifen an der Innenseite des Laugenbehälters angeordnet. Dadurch wird beispielsweise der technische Vorteil erreicht, dass der Schaum auf Höhe eines Flüssigkeitspegels mit einem geringen Einsatz an Beschichtungsmaterial aufgelöst werden kann.

In einer weiteren vorteilhaften Ausführungsform des Haushaltsgerätes ist das Bauteil eine Einspülschale zum Eingeben einer Waschsubstanz. Dadurch wird beispielsweise der technische Vorteil erreicht, dass das Entstehen von Schaum beim Einspülen einer Waschsubstanz verhindert wird.

In einer weiteren vorteilhaften Ausführungsform des Haushaltsgerätes ist die Beschichtung in einer Wanne der Einspülschale angeordnet. Dadurch wird beispielsweise der technische Vorteil erreicht, dass die gesamte Oberfläche der Wanne schaumverhindernd wirkt.

In einer weiteren vorteilhaften Ausführungsform des Haushaltsgerätes ist die Beschichtung in einer Pumpenkammer angeordnet. Dadurch wird beispielsweise der technische Vorteil erreicht, dass eine Pumpleistung gesteigert werden kann.

In einer weiteren vorteilhaften Ausführungsform des Haushaltsgerätes ist die Pumpenkammer vollständig mit der Beschichtung ausgekleidet. Dadurch wird beispielsweise der technische Vorteil erreicht, dass eine Bildung von Schaum in der Pumpenkammer effizient unterdrückt wird.

In einer weiteren vorteilhaften Ausführungsform des Haushaltsgerätes ist das Bauteil ein Entlüftungsschlauch, ein Zuluftschlauch, ein Zulaufschlauch, ein Abpumpschlauch oder ein Ablaufschlauch. Dadurch wird beispielsweise der technische Vorteil erreicht, dass bereits bei der Zuleitung oder Ableitung ein Entstehen von Schaum verhindert wird.

Ausführungsbeispiele der Erfindung sind in den Zeichnungen dargestellt und werden im Folgenden näher beschrieben.

Es zeigen:
- Fig. 1: eine schematische Ansicht eines Haushaltsgerätes; und
- Fig. 2: eine schematische Ansicht eines Laugenbehälters, und
- Fig. 3: einen Becher ohne Beschichtung und einen Becher mit Beschichtung.

Fig. 1 zeigt eine schematische Ansicht eines Waschtrockners stellvertretend für ein allgemeines Haushaltsgerät 100. Das Haushaltgerät 100 umfasst eine Gerätetür 109 zum Beladen des Haushaltgerätes 100 mit Wäsche. Die Wäsche wird im Inneren des Haushaltsgerätes 100 gewaschen und anschließend getrocknet. Das Haushaltsgerät 100 umfasst eine herausziehbare Einspülschale 111, in die unterschiedliche flüssige Substanzen eingegeben werden, die während dem Wasch- oder Trocknungsprozess zu der Wäsche zugeführt werden. Die Einspülschale 111 ist beispielsweise ein herausziehbares schubladenartiges Kunststoffteil mit einer Einspülwanne.

Fig. 2 zeigt eine schematische Ansicht eines Laugenbehälters als Bauteil 101 zum Aufnehmen einer Waschlauge 107. Der Laugenbehälter weist eine Beschichtung 103 zum Verringern der Oberflächenenergie einer Kontaktfläche 105 des Bauteils 101 mit der Waschlauge auf. Diese Beschichtung 103 wirkt als Schauminhibitor. Die Beschichtung 103 verhindert die Schaumbildung schon bei seiner Entstehung. Die Schaumblasen werden erfolgreich zerstört, wenn die Oberflächenspannung eines unlöslichen Materials der Beschichtung 103, das mit dem Schaum in Berührung kommt, kleiner ist als die Oberflächenspannung des Schaumes selbst ist. Die Beschichtung 103 kann Silikonöle und Polydimethylsiloxan als Schauminhibitoren umfassen.

Die Beschichtung 103 kann an jeder Stelle des Bauteils 101 zum Aufnehmen einer Waschlauge 107 angeordnet sein. Ist die Beschichtung 103 beispielsweise an einer Austrittsstelle der Waschlauge angeordnet, kann die Entstehung von Schaum direkt an Austrittsstelle verhindert werden.

Fig. 3 zeigt einen Becher 113 ohne Beschichtung und einen Becher 115 mit Beschichtung 103. In einem Vergleichsexperiment werden die zwei Becher 113 und 115 mit einer gleichen Waschmittelkonzentration so präpariert, dass bei starkem Schütteln die gleiche Menge Schaum 117 entsteht. Die Innenseite des Bechers 115 ist davor mit Silikon gestrichen worden. Die Innenseite des Bechers 113 ist unbehandelt.

Im Becher 115 erkennt man, wie der Schaum 117 an den Kontaktflächen mit der Beschichtung die Stabilität verliert und zerfällt. Nach kurzer Zeit bildet sich ein Ring, der ermöglicht, dass der Kern auch in sich zerfällt. Dadurch zerfällt der Schaum 117 nach kurzer Zeit in sich komplett. Der Vorteil besteht darin, dass der Schaum 117 schon bei der Entstehung daran gehindert wird, sich zu stabilisieren.

In einem Haushaltsgerät 100 kann die Beschichtung 103 als Schauminhibitor beispielsweise in einem Laugenbehälter angeordnet sein. Durch die Anordnung der Beschichtung 103 in dem Laugenbehälter kann ein Entstehen von Schaum in dem Laugenbehälter unterdrückt werden, so dass ein Betrieb einer Heizung oder ein Wasserverbrauch verringert werden. Zudem können einzelne Programmabschnitte, wie beispielsweise vermehrtes Spülen, übersprungen werden.

Die Beschichtung 103 als Schauminhibitor kann beispielsweise in der Einspülschale 103, einem Entlüftungs- oder Zulaufschlauch angeordnet sein. Dadurch kann ein Schaumaustritt aus dem Haushaltsgerät 100 verhindert werden.

Die Beschichtung 103 als Schauminhibitor kann beispielsweise in einer Pumpenkammer, einem Abpump- oder Ablaufschlauch angeordnet sein. Dadurch wird eine reduzierte Pumpenleistung verhindert, die durch Schaum verursacht sein kann.

Durch das Haushaltsgerät 100 kann eine TCR ("Total Cost of Risk", auf Deutsch: Gesamtkostenrisiko)-Quote durch Schaum reduziert werden. Die Schaumentstehung im Inneren des Haushaltsgerätes 100 wird verringert. Technische Maßnahmen zur Schaumerkennung können verringert und die Leistung des Haushaltsgerätes erhöht werden. Zudem kann ein Austritt vom Schaum aus dem Haushaltsgerät 100 direkt verhindert werden.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Haushaltsgerät
- 101: Bauteil
- 103: Beschichtung
- 105: Kontaktfläche
- 107: Waschlauge
- 109: Gerätetür
- 111: Einspülschale
- 113: Becher
- 115: Becher
- 117: Schaum

## Patentansprüche

1. Haushaltsgerät (100) mit einem Bauteil (101) zum Führen oder Aufnehmen einer Waschlauge (107) wobei das Bauteil (101) eine Beschichtung (103) zum Verringern der Oberflächenenergie einer Kontaktfläche (105) des Bauteils (101) mit der Waschlauge (107) aufweist, so dass die Beschichtung (103) als Schauminhibitor wirkt, so dass die Beschichtung (103) eine Schaumbildung schon bei seiner Entstehung verhindern kann, wobei die Schaumblasen erfolgreich zerstört und/oder verkleinert werden können, wenn die Oberflächenspannung eines unlöslichen Materials der Beschichtung (103), das mit dem Schaum in Berührung kommt, kleiner ist als die Oberflächenspannung des Schaums selbst, **dadurch gekennzeichnet, dass** das Bauteil (101) ein Laugenbehälter für eine Waschtrommel ist.

2. Haushaltsgerät (100) nach Anspruch 1, **dadurch gekennzeichnet, dass** die Beschichtung (103) Silikon umfasst.

3. Haushaltsgerät (100) nach Anspruch 2, **dadurch gekennzeichnet, dass** die Beschichtung (103) ein Silikonfilm ist.

4. Haushaltsgerät (100) nach einem der vorangehenden Ansprüche, **dadurch gekennzeichnet, dass** die Beschichtung (103) Polydimethylsiloxan umfasst.

5. Haushaltsgerät (100) nach einem der vorangehenden Ansprüche, **dadurch gekennzeichnet, dass** die Beschichtung (103) ein hydrophobes Material umfasst.

6. Haushaltsgerät (100) nach einem der vorangehenden Ansprüche, **dadurch gekennzeichnet, dass** die Beschichtung (103) auf das Bauteil (101) aufgestrichen ist.

7. Haushaltsgerät (100) nach einem der vorangehenden Ansprüche, **dadurch gekennzeichnet, dass** die Beschichtung (103) durch eine Folie gebildet ist, die auf das Bauteil (101) aufgeklebt ist.

8. Haushaltsgerät (100) nach einem der vorangehenden Ansprüche, **dadurch gekennzeichnet, dass** die Beschichtung (101) an einer Seitenwand des Laugenbehälters angeordnet ist.

9. Haushaltsgerät (100) nacheinem der vorangehenden Ansprüche, **dadurch gekennzeichnet, dass** die Beschichtung (101) in einem waagerechten Streifen an der Innenseite des Laugenbehälters angeordnet ist.

## Claims

1. Household appliance (100) having a component (101) for guiding or receiving a washing liquor (107), wherein the component (101) has a coating (103) for reducing the surface energy of a contact surface (105) of the component (101) with the washing liquor (107), such that the coating (103) acts as a foam inhibitor, such that the coating (103) can prevent foam formation even as it arises, wherein the foam bubbles can be successfully destroyed and/or reduced in size when the surface tension of an indissoluble material of the coating (103) which comes into contact with the foam is less than the surface tension of the foam itself, **characterised in that** the component (101) is an outer tub for a washing drum.

2. Household appliance (100) according to claim 1, **characterised in that** the coating (103) comprises silicone.

3. Household appliance (100) according to claim 2, **characterised in that** the coating (103) is a silicone film.

4. Household appliance (100) according to one of the preceding claims, **characterised in that** the coating (103) comprises polydimethylsiloxane.

5. Household appliance (100) according to one of the preceding claims, **characterised in that** the coating (103) comprises a hydrophobic material.

6. Household appliance (100) according to one of the preceding claims, **characterised in that** the coating (103) is painted onto the component (101).

7. Household appliance (100) according to one of the preceding claims, **characterised in that** the coating (103) is formed by a foil which is adhered to the component (101).

8. Household appliance (100) according to one of the preceding claims, **characterised in that** the coating (101) is arranged on a side wall of the outer tub.

9. Household appliance (100) according to one of the preceding claims, **characterised in that** the coating (101) is arranged in a horizontal strip on the inside of the outer tub.

## Revendications

1. Appareil électroménager (100) avec un composant (101) destiné à conduire ou à recevoir une lessive (107), ce composant (101) comportant un revêtement (103) destiné à diminuer l'énergie superficielle d'une surface de contact (105) du composant (101) avec la lessive (107), de sorte que le revêtement (103) agit comme un inhibiteur de moussage, de sorte que le revêtement (103) peut diminuer la formation de mousse déjà à ses débuts, les bulles de mousse pouvant être efficacement détruites et/ou réduites, quand la tension superficielle d'une matière non soluble du revêtement (103), qui entre en contact avec la mousse, est inférieure à la tension superficielle de la mousse elle-même, **caractérisé en ce que** ce composant (101) est un bac à lessive pour tambour de lavage.

2. Appareil électroménager (100) selon la revendication 1, **caractérisé en ce que** le revêtement (103) comprend du silicone.

3. Appareil électroménager (100) selon la revendication 2, **caractérisé en ce que** le revêtement (103) est une pellicule de silicone.

4. Appareil électroménager (100) selon l'une des revendications précédentes, **caractérisé en ce que** le revêtement (103) comprend du polydiméthylsiloxane.

5. Appareil électroménager (100) selon l'une des revendications précédentes, **caractérisé en ce que** le revêtement (103) comprend une matière hydrophobe.

6. Appareil électroménager (100) selon l'une des revendications précédentes, **caractérisé en ce que** le revêtement (103) est appliqué sur le composant (101).

7. Appareil électroménager (100) selon l'une des revendications précédentes, **caractérisé en ce que** le revêtement (103) est formé par une feuille, collée sur le composant (101).

8. Appareil électroménager (100) selon l'une des revendications précédentes, **caractérisé en ce que** le revêtement (103) est disposé sur une paroi latérale du bac à lessive.

9. Appareil électroménager (100) selon l'une des revendications précédentes, **caractérisé en ce que** le revêtement (103) est disposé en bandes horizontales sur le côté interne du bac à lessive.
